# EUROPÄISCHE PATENTSCHRIFT

(11) **EP 0 236 380 B1**
(45) Veröffentlichungstag und Bekanntmachung des Hinweises auf die Patenterteilung: **25.07.1990**
(21) Anmeldenummer: 86905217.5
(22) Anmeldetag: 12.09.1986
(51) Int. Cl.: B65D 21/02

(54) **TEILBARER FLASCHENKASTEN**
DIVISIBLE CRATE FOR BOTTLES
CASIER DIVISIBLE A BOUTEILLES

(30) Priorität: 17.09.1985 DE 3533114
(43) Veröffentlichungstag der Anmeldung: 16.09.1987
(73) Patentinhaber: Split-Box Patentverwertung KG, 44137 Dortmund (DE)
(72) Erfinder: AUER, Helmut, D-1000 Berlin 22 (DE)
(74) Vertreter: Henfling, Fritz, Dipl.-Ing.
(86) Internationale Anmeldenummer: DE8600363
(87) Internationale Veröffentlichungsnummer: WO8701676

(56) Entgegenhaltungen:
- EP-A- 0 048 006

## Beschreibung

Die Erfindung bezieht sich auf einen mehrteiligen, insbesondere zweiteiligen Kunststoffflaschenkasten mit einer parallel zu einer Außenwand verlaufenden Teilung, wobei die Teilstücke von Hilfswänden begrenzt sind, die formschlüssig wirksame Verriegelungselemente aufweisen, in Gestalt von über die Hilfswände vorspringenden Haken im Bereich der einen Ecke und von in einen Schacht mündenden, dem Hakenquerschnitt entsprechenden Ausnehmungen im Bereich der anderen Ecke, einem im Schacht angeordneten Verriegelungsschieber, der in der Verriegelungsstellung die Haken des korrespondierenden Kastenteilstückes mit entsprechenden Flächenteilen hintergreift, mit an den Schmalseiten der Kastenteilstücke gegen die Kastenteilstücke verschwenkbar angelenkten Tragbügeln, die mit den freien Enden ihrer Schenkel über ihre Anlenkung vorspringen, wobei mindestens das freie Ende der Tragbügel auf der den Schacht aufweisenden Seite des Kastenteilstückes mit einem Ansatz versehen ist, die Wandung des Schachtes eine diesem Ansatz zugekehrte Aussparung aufweist, der Verriegelungsschieber im Bereich dieser Aussparung eine Ausnehmung aufweist und Aussparung sowie Ausnehmung so gestaltet und angeordnet sind, daß beim Verschwenken der Tragbügel gegen das jeweilige Kastenteilstück der Ansatz in die Ausnehmung im Verriegelungsschieber eingreifen und den Verriegelungsschieber in Verriegelungsstellung anheben kann.

Ein solcher Kunststoffflaschenkasten ist beschrieben in der DE-Patentschrift 30 34 650. Während bei diesem Flaschenkasten zunächst vorgesehen war, daß jeder der Tragbügel jeweils mit nur einem, der beiden Verriegelungsschieber in Wechselwirkung tritt, und zwar mit dem Verriegelungsschieber, der dem Kastenteilstück zugeordnet ist, an dem auch der Tragbügel angelenkt ist, ist in Ausgestaltung vorgesehen worden, daß beide Tragbügel mit jedem der Verriegelungsschieber in Wechselwirkung treten.

Wenn die Flaschenkästen als Ganzes, also im zusammengesetzten Zustand, stapelbar sein sollen, müssen die Bestandteil des Flaschenkastens bildenden Tragbügel in einen wie auch im anderen Fall in gegen die Kastenteilstücke zurückverschwenkter Verriegelungslage waagerecht liegen und dürfen in dieser Lage nicht mehr über den oberen Rand des Flaschenkastens vorspringen, da andernfalls die Stapelbarkeit des zusammengesetzten Flaschenkastens beeinträchtigt würde. Zum Tragen der Kastenteilstücke sind die Tragbügel aus der waagerechten Verriegelungslage in die vertikale Entriegelungslage hochverschwenkt. Dabei sind dann auch die freien Schenkelenden der Tragbügel außer Eingriff der Verriegelungsschieber gekommen. Die die Wechselwirkung zwischen den Tragbügeln und den Verriegelungsschiebern hervorrufenden Bewegungsabläufe, also die Schwenkbewegungen derTragbügel und die in der Vertikalen verlaufenden Bewegungen der Verriegelungsschieber in Verbindung mit zwingenden Vorgaben bezüglich der Anlenkung der Tragbügel an den Kastenteilstücken legen einerseits den Überstand der freien Schenkelenden der Tragbügel über die Anlenkung an den Kastenteilstücken und andererseits die Höhe der Aussparung im Verriegelungsschieber, mit der die Schenkelenden der Tragbügel in Wechselwirkung treten, fest. Die Lage der Aussparung im Verriegelungsschieber ist dabei so zu wählen, daß das beim Verschwenken des Tragbügels aus der vertikalen Entriegelungsstellung in die waagerechte Verriegelungsstellung in die Aussparungen in den Verriegelungsschiebern eingreifende Schenkelende der Tragbügel gegen die Oberkante der Aussparung zur Anlage kommt und die Verriegelungsschieber bei der Überführung der Tragbügel in die Verriegelungsstellung soweit nach oben verlagert, daß die zusammengefügten Kastenteilstücke sicher verriegelt sind. Die die Lage der Unterkante der Aussparung im Verriegelungsschieber bestimmende Höhe der Aussparung ist dabei so zu wählen, daß beim Hochverschwenken der Tragbügel in die Entriegelungsstellung die Schenkelenden der Tragbügel gegen die Unterkante der Aussparungen in den Verriegelungsschiebern auflaufen und die Verriegelungsschieber soweit nach unten verlagern, daß die Entriegelung erfolgt, bevor die Schenkelenden der Tragbügel außer Eingriff der Aussparungen in den Verriegelungsschiebern gekommen sind. Die Höhe der Aussparungen ist demzufolge zwangsläufig begrenzt. Daraus ergibt sich, daß bereits bei einer geringfügigen Verlagerung der Verriegelungsschieber in die Verriegelungslage, also eine geringfügige Verlagerung nach oben, bevor die schakelenden der Tragbügel mit dem Verriegelungsschieber in Wechselwirkung getreten ist, die Schenkelencden des Tragbügels nicht mehr in die dafür vorgesehenen Aussparungen in den Verriegelungsschiebern gelangen können. Die Tragbügel lassen sich dann nicht mehr vollständig gegen die Kastenteilstücke zurückverschwenken. Wird das mit Gewalt versucht, kommt es zu die Verriegelung beeinträchtigenden Beschädigungon an den Tragbügeln und/oder an den Verriegelungsschiebern. Mit nicht vollständig gegen die Kastenteilstücke verschwenkten Tragbügeln lassen sich die Kunststoffflaschenkästen dann auch nicht stapein. Zumal bei der Ausgestaltung des Flaschenkastens, die vorsieht, das beide Tragbügel mit jedem der Verriegelungsschieber in Wechselwirkung treten, kommt es immer wieder vor, daß einer der Tragbügel voreilend in Verriegelungsstellung verschwenkt wird, der dann auch beide Verriegelungsschieber aus ihrer unteren, allein den Zugang der Schenkelenden der Tragbügel zu den dafür vorgesehenen Aussparungen in den Verriegelungsschiebern zulassenden Entriegelungsstellung anhebt, sodaß der nacheilend betätigte andere Tragbügel durch die bereits angehobenen Verriegelungsschieber blokkiert nicht mehr die waagerechte Verriegelungslage überführbar ist. Die Kastenteilstücke sind dann zwar zusammengefaßt, der Flaschenkasten als Ganzes läßt sich jedoch nicht mehr stapeln, da einer der Tragbügel, nämlich der nacheilend betätigte Tragbügel, über den oberen Rand des Kastens vorspringt.

Ausgehend vom im Vorausgehenden umrissenen Stand der Technik liegt der Erfindung die Aufgabe zugrunde, den Flaschenkasten der eingangs umrissenen Gattung, speziell den Bestandteil des Flaschenkastens bildenden Verriegelungsmechanismus, so auszugestalten, daß in jedem Falle gewährleistet ist, daß sich beide, an die Kastenteilstücke angelenkten Tragbügel nach dem Zusammenfügen der Kastenteilstücke in die waagerechte Verriegelungslage überführen lassen.

Diese Aufgabe wird bei einem gattungsgemäßen Kunststoffflaschenkasten erfindungsgemäß dadurch gelöst, daß die Tragbügel und/oder die Verriegelungsschieber mit das Verschwenken der Tragbügel gegen das jeweilige Kastenteilstück auch bei bereits ganz oder teilweise in Verriegelungsstellung angehobenen Verriegelungsschiebern ermöglichenden Federrasten versehen werden, die bei einer Blockierung der vom Tragbügel beim Verschwenken in die Verriegelungsstellung durchlaufenen Bahn durch den bereits angehobenen Verriegelungsschieber die Überführung des Schenkelendes des Tragbügels in die für es vorgesehene Aussparung einerseits gleichwohl zuläßt und andererseits die wirkverbindung zwischen Tragbügel und Verriegelungsschieber beim Verschwenken in die Entriegelungsstellung sicherstellt. Damit ist das Problem der Verschwenkbarkeit der an den Kastenteilstücken angelenkten Tragbügel in die waagerechte Verriegelungsstellung auch bei bereits aus der Entriegelungslage, also seiner unteren Endlage angehobenem Verriegelungsschieber gelöst, egal worauf diese Verlagerung des Verriegelungsschiebers letztlich zurückzuführen ist. Die Tragbügel lassen sich nunmehr also auch dann in die waagerechte Verriegelungsstellung überführen, wenn der Verriegelungsschieber sich nicht mehr in der unteren Endlage befindet. Dank der in jedem Fall vollständig gegen die Kastenteilstücke zurückverschwenkbaren Tragbügel, die dann auch nicht mehr über den oberen Rand des zusammengesetzten Flaschenkastens vorspringen, läßt sich der Flaschenkasten dann auch in gewünschter Weise stapeln.

Die erfindungsgemäß vorzusehende Federraste läßt sich praktisch auf verschiedene Art und Weise ausbilden.

Bei einer ersten Ausführungsform ist Bestandteil der Federraste eine unterhalb der Ausnehmung im Verriegelungsschieber zur Aufnahme des freien Schenkelendes des Tragbügels befindliche zweite Ausnehmung mit einer aus der Tiefe der Ausnehmung gegen die Unterkante der ersten Ausnehmung auslaufenden Schrägfläche. Ist der Verriegelungsschieber aus der unteren Endlage bereits soweit nach oben verlagert, daß das freie Ende des Tragbügels nicht mehr unmittelbar in die dafür vorgesehene erste Ausnehmung im Verriegelungsschieber gelangen kann, vermag das freie Ende des Tragbügels nunmehr jedoch in die zusätzlich vorgesehene zweite Ausnehmung unterhalb der ersten Aushehmung im Verriegelungsschieber einzutreten. Beim Herabverschwenken des Tragbügels gleitet das Schenkelende des Tragbügels, dem in der Regel von Hause aus bereits eine gewisse Elastizität innewohnt, an der Bestandteil der zweiten Ausnehmung bildenden Schrägfläche entlang und wird dabei nach außen weggedrückt, sodaß es unter Umgehung der Unterkante der ersten Ausnehmung im Verriegelungsschieber bei vollständiger Überführung des Tragbügels in die waagerechte Verriegelungsstellung in eben diese Ausnehmung einzurasten vermag. Im in die Ausnehmung eingerasteten Zustand vermag der Tragbügel dann auch wieder seine Entriegelungsfunktion zu erfüllen. In Ausgestaltung sind die Schenkelenden des Tragbügels mit Bezug auf den Tragbügel selbst federelastisch eingestellt. Alternativ oder kumulativ kann vorgesehen sein, daß die im Verriegelungsschieber vorgesehenen Ausnehmungen, mit denen das Schenkelende des Tragbügels in Wechselwirkung tritt, von elastischen, wegdrückbaren Flächenelementen gebildet werden, sodaß sie beim Auflaufen des Schenkelendes des Tragbügels gegen die Schrägfläche der zweiten Ausnehmung bis zum Einrasten des Schenkelendes des Tragbügels in die erste Ausnehmung auszuweichen vermögen. In Ausgestaltung kann die Schrägfläche hierbei von einer durch das beim Herabverschwenken des Tragbügels, also das bei der Verriegelung gegen sie auflaufende Schenkelende des Tragbügels, wegdrückbaren Zunge gebildet werden, deren Stirnfläche das Widerlager für das Schenkelende des Tragbügels beim Hochverschwenken des Tragbügels, also bei der Entriegelung bildet.

Bei einer zweiten Ausführungsform ist eine Federraste vorgesehen, deren Wirkrichtung senkrecht zur Wirkrichtung der Federraste nach der ersten Ausführungsform verläuft, also in der Ebene, in der der Schenkel des Tragbügels verschwenkt. Hierzu kann vorgesehen sein, daß die Ausnehmung im Verriegelungsschieber zur Aufnahme des Schenkelendes des Tragbügels von einem sich nach unten fortsetzenden Rücksprung gebildet wird und an den Längskanten des Verriegelungsschiebers vom unteren Ende des Rücksprunges ausgehende wegdrückbare Federzungen vorgesehen sind, deren Stirnflächen die untere Begrenzung der Aussparung bilden. Wird der Tragbügel erst bei bereits aus der Entriegelungslage in die Verriegelungslage verlagertem Verriegelungsschieber aus der Entriegelungsstellung in die Verriegelungsstellung verschwenkt, läuft das sich auf einer Kreisbahn bewegende Schenkelende des Tragbügels mit seiner Stirnfläche gegen die Federzunge auf und drückt diese beim weiteren Herabverschwenken des Tragbügels in der Ebene, in der das Schenkelende verschwenkt weg, bis das Schenkelende in die für es vorgesehene Ausnehmung im Verriegelungsschieber einrastet, worauf die Federzunge wieder in ihre Ausgangslage zurückfedert. Die in ihre Ausgangslage befindliche, die untere Begrenzung der Aussparung bildende Federzunge bildet dann wieder das Widerlager für das Schenkelende bei Hochverschwenken des Tragbügels, also bei der Überführung in die Entriegelungsstellung, mit der die dementsprechende Verlagerung des Verriegelungsschiebers in seine Entriegelungslage einhergeht.

Bei einer dritten Ausführungsform mit einer Wirkrichtung der Federraste entsprechend der Wirkrichtung der Federraste nach der zweiten Ausführungsform ist die Federraste in den Anlenkbereich des Tragbügels am Kastenteilstück verlagert. Hierbei ist der Lagerbolzen für den Tragbügel am Kastenteilstück in einem horizontal verlaufenden Langloch durch eine Feder in Ausgangslage gehalten, gelagert. Dabei kann der bereits bekannte Verriegelungsschieber unverändert beibehalten werden. Wann in diesem Fall der Tragbügel bei bereits ganz oder teilweise in Verriegelungslage angehobenem Verriegelungsschieber aus der Entriegelungsstellung in die Verriegelungsstellung verschwenkt wird, läuft das Schenkelende des Tragbügels mit seiner Stirnseite gegen die zugekehrte Wandfläche des Verriegelungsschiebers auf. Beim weiteren Herabverschwenken des Tragbügels wird der sich mit seinem Lagerbolzen im Kastenteilstück führende Tragbügel gegen den Druck der den Lagerbolzen hinterfangenden Feder vom Verriegelungsschieber wegverlagert, sodaß die vollständige Überführung des Tragbügels in die waagerechte Verriegelungsstellung auch dann noch möglich wird. Sobald das Schenkelende des Tragbügels sich im Niveau der für es vorgesehenen Ausnehmung im Verriegelungsschieber befindet, wird der Tragbügel unter der Einwirkung der den Lagerbolzen hinterfangenden Druckfeder wieder in seine Ausgangslage zurücküberführt, in der das Schenkelende in die Ausnehmung im Verriegelungsschieber eingreift, womit dann wieder die Voraussetzungen für die Wechselwirkung zwischen Tragbügel und Verriegelungsschieber bei der Entriegelung gegeben sind.

Nach einer speziellen Ausführungsform ist vorgesehen, daß jeder der Tragbügel mit jedem der Verriegelungsschieber in Wechselwirkung tritt. Dazu sind die die Verriegelungsschieber aufnehmenden Schächte und die Verriegelungsschieber auf der den vom anderen Kastenteilstück ausgehenden Verriegelungshaken zugekehrten Seite mit den Aussparungen bzw. Ausnemungen auf der gegenüberliegenden Seite von Schacht und Schieber entsprechenden Aussparungen bzw. Ausnehmungen versehen, jeweils beide Schenkelenden der Tragbügel so ausgelegt, daß sie mit den Verriegelungsschiebern in Wechselwirkung treten können und jeder Eingriffsbereich Tragbügel-Verriegelungsschieber mit einer Federraste versehen.

In der Zeichnung ist die Erfindung anhand von Ausführungsbeispielen weitergehend erläutert. Es zeigen:
Figur 1 eine bevorzugte Ausführungsform des teilbaren Flaschenkastens in schaubildlicher Darstellung,
Figur 2 eine Ansicht in Richtung der Linie 11-11 in Figur 3,
Figur 3 eine Ansicht nach Linie lll-lll in Figur 2,
Figur 4 eine der Figur 2 entsprechende Darstellung der entriegelten und geteilten Kastenteilstücke,
Figur 5 den Bestandteil der Verriegelung bildenden Schieber in Richtung des Pfeiles V in Figur 4,
Figur 6 einen Schnitt nach Linie VI-VI in Figur 5, in größerem Maßstab,
Figur 7 eine der Figur 5 entsprechende Darstellung einer erfindungsgemäß abgewandelten Ausführungsform des Verriegelungsschiebers, abgebrochen und aufgebrochen,
Figur 8 eine Ansicht in Richtung des Pfeiles VIII in Figur 7,
Figur 9 eine der Figur 7 entsprechende Darstellung einer weiteren erfindungsgemäß abgewandelten Ausführungsform des Verriegelungsschiebers,
Figur 10 eine Ansicht in Richtung des Pfeiles X in Figur 9,
Figur 11 eine der Figur 2 entsprechende Darstellung des erfindungsgemäß ausgestalteten Anlenkungsbereichs des Tragbügels am Kastenteilstück.

Die übereinstimmenden Kastenteilstücke 1 und 1' werden jeweils gebildet von einer Längsseitenwand 11, davon ausgehenden Schmalseitenwänden 12 und 13, sowie einer von den Schmalseitenwänden 12 und 13 ausgehenden, parallel zur Längsseitenwand 11 verlaufenden Hilfswand 14. Die wände 11 bis 14 sind in an sich bekannter Weise mit Durchbrüchen versehen. In den Kastenteilstücken 1 und 1' befinden sich auf dem ebenfalls mit Durchbrüchen versehenen Boden der Kastenteilstücke aufsitzende Gefache zur Aufnahme von Flaschen. Soweit die entsprechenden Elemente des Kastenteilstückes 1' gesondert angesprochen sind, sind sie mit dem Index ' versehen.

Am Übergang von der Schmalseitenwand 12 in die Hilfswand 14 sind die Kastenteilstücke, z.B.1, mit einem sich über ihre Höhe erstreckenden, über Kopf geschlossenen Schacht 16 versehen, am gegenüberliegenden Übergang der Schmalseitenwand 13 in die Hilfswand 14 befinden sich über die Höhe in regelmäßigen Abständen verteilt mehrere, über die Hilfswand 14 vorspringende Haken 17, die beim Zusammenfügen der Kastenteilstücke 1 und 1', von denen eines vor dem Zusammenfügen um 180° geschwenkt wurde, durch Aussparungen 162 in der gegenüberliegenden Wandung 161 des korrespondierenden Schachtes 16 hindurchtreten und mit einem im Schacht 16 heb- und senkbaren (Doppelpfeil A in Figur 2) Verriegelungsschieber 18 in Wechselwirkung treten (Figuren 2-4). Zu einem entsprechenden Zusammenspiel kommt es an der gegenüberliegenden Seite zwischen den vom Kastenteilstück 1 ausgehenden Haken und dem Bestandteil des Kastenteilstücks 1' bildenden Schacht 16° sowie dem darin befindlichen Verriegelungsschieber. Der Verriegelungsmechanismus wird im Folgenden lediglich anhand des frontseitigen Verriegelungsbereichs (16) erläutert. Aufbau und Wirkungsweise des Verriegelungsmechanismus im hinteren Bereich (16') stimmen damit überein.

Der im Schacht 16 befindliche in Seitenansicht in Figur 5 und im Querschnitt in Figur 6 wiedergegebene Verriegelungsschieber 18 weist einen über seine parallel zur Schmalseitenwand 12 des Kastenteilstücks 1 und dann auch parallel zur entsprechenden Außenwand 163 des Schachtes 16 verlaufende Außenwand 181 vorspringenden Nocken 182 auf, der sich in einer Aussparung 164 der Schachtwandung 163 führt und mit Hilfe dessen der Verriegelungsschieber 18 erforderlichenfalls von Hand im Sinne des Doppelpfeiles A in Figur 2 auf und abbewegbar ist.

In der parallel zur Hilfswand 14 des Kastenteilstücks 1 verlaufenden, und somit der Hilfswand 14' des Kastenteilstücks 1' zugewandten, von der Außenwand 181 ausgehenden Schieberwandung 183 befinden sich in den Aussparungen 162 in der Schachtwand 161 entsprechenden Abständen Ausnehmungen 184, die bei abgesenktem Verriegelungsschieber 18 mit den Aussparungen 162 in der Schachtwand 161 fluchten, sodaß beim Zusammenfügen der Kastenteilstücke 1 und 1' die über die Hilfswand 14' des Kastenteilstückes 1' vorspringenden Haken 17' durch die Aussparungen 162 in der Schachtwandung 161 und die Ausnehmungen 184 in der Wandung 183 des Verriegelungsschiebers 18 hindurchtretend in das Innere des Verriegelungsschiebers 18 gelangen. In ihrem oberen Bereich 1841 sind die Ausnehmungen 184 entsprechend der Breite des mit Bezug auf des ihn tragenden Steges 171 aufgeweiteten Hakenkopfes 17' ausgelegt, im unteren Bereich 1842 weisen die Ausnehmungen 184 hingegen lediglich eine der Breite des den Hakenkopf 17' tragenden Steges 171 entsprechende Breite auf. Wird der Verriegelungsschieber 18 angehoben, gelangt der Steg 171 des Hakens 17' in den unteren schmaleren Bereich 1842 der Ausnehmungen 184, in der sich der Steg 171 führt, dessen Randbereiche dabei von dem eigentlichen Hakenteil 17' hintergriffen werden, sodaß sich die Haken 17' aus den Ausnehmungen 184 nicht mehr zu lösen vermögen. Die Kastenteilstücke 1 und 1' sind auf diese Weise fest miteinander verbunden.

Das Anheben des Verriegelungsschiebers 18 im Schacht 16 in die in Figur 2 dargestellte Verriegelungsposition erfolgt durch den am Kastenteilstück 1 auf Lagerbolzen 19 schwenkbar gelagerten Tragbügel 21 beim Überführen des Tragbügels 21 aus der in Figur 4 dargestellten, nach oben verschwenkten Position in die in Figur 2 dargestellte, gegen das Kastenteilstück 1 verschwenkte Position. Das über den Lagerbolzen 19 vorspringende freie Schenkelende 211 des Tragbügels 21 speziell der Ansatz 212, gelangt hierbei durch eine Aussparung 167 in der der Schachtwandung 161 gegenüberliegenden Schachtwandung 166 in eine am oberen Ende des Verriegelungsschiebers 18 vorgesehene Ausnehmung 186 und überführt den Verriegelungsschieber 18 gegen die obere Begrenzung 1861 der Ausnehmung 186 auflaufend in Verriegelungsstellung. Wird der Tragbügel 21 aus der in Figur 2 dargestellten Position in die in Figur 4 dargestellte Position hochverschwenkt, läuft der zunächst noch in der Ausnehmung 186 im Verriegelungsschieber 18 befindliche Ansatz 212 des Tragbügels 21 mit seiner Unterkante gegen die untere Begrenzung 1862 der Ausnehmung 186 im Verriegelungsschieber 18 auf und überführt den Verriegelungsschieber 18 beim fortschreitenden Hochverschwenken des Tragbügels 21 in die untere Entriegelungsposition, in der sich die Haken 17° des anderen Kastenteilstückes 1' sich wieder außer Eingriff der Randbereiche des unteren schmaler gehaltenen Bereichs 1842 der Ausnehmungen 184 befinden, sodaß die Kastenteilstücke 1 und 1' getrennt werden können. Voraussetzung dafür, daß die zusammengefügten Kastenteilstücke 1 und 1' sich wieder durch Zurückverschwenken des Tragbügels 21 aus der in Figur 4 dargestellten Position in die in Figur 2 dargestellte Position miteinander verriegeln lassen ist allerdings, daß der Verriegelungsschieber 18 sich noch in seiner unteren Endlage befindet.

Der im wesentlichen einen trapezförmigen Querschnitt aufweisende Verriegelungsschieber 18 wird von einem Formteil gebildet, daß eine Kopfplatte 187 und eine Bodenplatte 188 sowie sich zwischen Kopfplatte 187 und Bodenplatte 188 erstreckende Wandteile 181, 183 und 185 aufweist, von denen die von den Längskanten des Wandteils 181 ausgehenden Wandteile 183 und 185 parallel zueinander verlaufen, sowie einem noch von dem Wandteil 181 ausgehenden Stabilisierungssteg 189. Das parallel zu den Seitenwänden der Kastenteilstücke 1 und 1' verlaufende Wandteil 181 ist - wie im Vorausgehenden bereits beschrieben - mit einem Nocken 182 versehen, der sich durch die äußere Schachtwandung 163 erstreckend eine unmittelbare Verlagerung des Verriegelungsschiebers 18 im Sinne des Doppelpfeiles A in Figur 2 ermöglicht. Das Wandteil 183 weist die Ausnehmung 184 zur Aufnahme der Verriegelungshaken 17' des korrespondierenden Kastenteilstückes 1' auf und die Wandung 181 im oberen Bereich der sich über die volle Breite der Wandung 181 erstreckende Ausnehmung 186 zur Aufnahme des Ansatzes 212 am freien Schenkelende 211 des dem Kastenteilstück 1 zugeordneten Tragbügels 21. Der Verriegelungsschacht ist - wie im Vorausgehenden dann auch schon angesprochen - über Kopf geschlossen (168). Der Verriegelungsschieber 18 wird in den unten offenen Verriegelungsschacht 16 von unten her eingeführt, sein Verbleiben im Verriegelungsschacht 16 wird durch den sich in der Aussparung 164 in der Schachtwandung 163 führenden Nocken 182 sichergestellt. Vorgesehen ist mindestens eine, sich über die Länge des Verriegelungsschiebers 18 erstreckende Führungsleiste, die sich in einer korrespondierenden Nut, z.B.169, in der Schachtwandung führt. Die an den Kastenteilstücken 1 und 1' gelagerten Tragbügel 21, 21' fügen sich in gegen die Kastenteilstücke verschwenktem Zustand in Rücksprünge am oberen Rand der Kastenteilstücke ein, sodaß sie in dieser Lage weder nach oben über den zusammengesetzten Kasten noch über dessen Umfang vorspringen, sodaß sich die zusammengesetzten Kästen einwandfrei stapeln lassen.

Bei dem in den Figuren 5 und 6 dargestellten Verriegelungsschieber 18 handelt es sich im Prinzip um einen herkömmlichen Verriegelungsschieber, von dem die Erfindung ausgeht. Voraussetzung dafür, daß der im Bereich der Aussparung 186 des Verriegelungsschieber tretenden Ansatz 212 am freien Schenkelende 211 des Tragbügels, z.B.21, beim Verschwenken des Tragbügels aus der in Figur 4 dargestellten Position in die in Figur 2 dargestellte Position in die Ausnehmung 186 gelangen kann, ist hierbei, daß der Verriegelungsschieber 18 sich in der unteren Endlage befindet, andernfalls wird das Verschwenken des Tragbügels 21 durch die Seitenwandung 183 des Verriegelungsschiebers 18 blockiert. In den folgenden Figuren 7 bis 10 sind erfindungsgemäße Ausgestaltungen des Verriegelungsschiebers, und zwar lediglich die erfindungsgemäß ausgestalteten Bereiche des Schiebers, dargestellt, die ein Verschwenken des Tragbügels aus der in Figur 4 dargestellten Position in die in Figur 2 dargestellte Position auch dann ermöglichen, wenn der Verriegelungsschieber 18 sich nicht in der unteren Endlage befindet.

Nach den Figuren 7 und 8 weist der im übrigen wie der Verriegelungsschieber in Figur 5 ausgebildete neue Verriegelungsschieber 18 unterhalb der sich über die Breite seiner Wandung 181 erstreckenden Ausnehmung 186 zur Aufnahme des Ansatzes 212 des Tragbügels 21 eine weitere, von der Wandung 185 ausgehende Ausnehmung 191 auf, deren Rückwand 1911 aus der Tiefe der Aussparung heraus gegen die mit der Wandung 181 des Verriegelungsschiebers 18 fluchtende Vorderkante der unteren Begrenzung 1862 der Ausnehmung 186 im Schieber 18 ausläuft, die also schräg zur Ebene B verläuft, in der der Schenkel 211 des Tragbügels 21 und damit dann auch der am freien Ende des Schenkels befindliche Ansatz 212 verschwenkt. Ist der solchermaßen ausgestaltete Verriegelungsschieber 18 bereits in Richtung auf die Verriegelungsposition verlagert bevor sich der Tragbügel 21 über seinen Ansatz 212 in Eingriff mit ihm befindet, fügt sich der Ansatz 212 beim Verschwenken des Tragbügels 21 gegen das Kastenteilstück 1 in die für ihn dann noch zugängliche Ausnehmung 191 ein und wird aufgrund ihm eigener begrenzter Elastizität beim weiteren Herabverschwenken des Tragbügels 21 an der Führungsfläche 1911 entlanggleitend im Nachhinein in die Ausnehmung bzw. den Rücksprung 186 im Verriegelungsschieber 18 überführt. Eine solche Ausgestaltung und das daraus resultierende Zusammenwirken von Verriegelungsschieber und Tragbügel ist insbesondere dann unerläßlich, wenn vorgesehen ist, daß jeweils beide Tragbügel 21 und 21' mit den Verriegelungsschiebern 18 und 18' in Wechselwirkung treten, da ein völlig synchrones Überführen der Tragbügel in die Verriegelungslage nicht immer gewährleistet ist, und der nacheilende Tragbügel erst in Wirkverbindung mit den Verriegelungsschiebern tritt, wenn diese vom anderen voreilenden Tragbügel bereits im Sinne einer Überführung in die Verriegelungsstellung angehoben sind. Für den angesprochenen gemeinsamen Angriff der Tragbügel an den Verriegelungsschiebern ist es erforderlich, daß sich die Aufnahme für die Ansätze 212 an den Schenkelenden der Tragbügel 21 und 21' - wie dargestellt - über die Breite des Verriegelungsschiebers erstreckt. Der in den Figuren 1-4 dargestellte teilbare Kasten ist dann im übrigen dahingehend zu ergänzen, daß bezogen auf den frontseitigen Verriegelungsbereich dann auch am freien Ende des frontseitigen Schenkels des dem Kastenteilstück 1' zugeordneten Tragbügels 21' ein dem Ansatz am freien Ende des Schenkels des dem Kastenteilstück 1 zugeordneten Tragbügels 21 entsprechender Ansatz vorzusehen ist, außerdem dann auch noch eine der Ausnehmung 167 in der Wandung 166 des Verriegelungsschachtes 16 entsprechende Ausnehmung in der gegenüberliegenden Wandung 161 des Schachtes.

Nach den Figuren 9 und 10 wird der Rücksprung 186 in der Wandung 181 des Verriegelungsschiebers 18 nach unten begrenzt durch die Stirnseiten 194 von sich entlang den Längskanten (181/185) des Verriegelungsschiebers 18 in Richtung auf den Rücksprung 186 hin erstreckenden elastischen Zungen 192, die bei nacheilend mit dem Verriegelungsschieber 18 in Wirkverbindung tretenden Tragbügel durch den gegen ihre Seitenwand 193 auflaufenden Ansatz 212 an den Schenkelenden des Tragbügels im Sinne der Pfeile E nach innen weggedrückt werden, sodaß für den Ansatz 212. der Weg für den nachträglichen Eintritt in den Rücksprung bzw. die Aussparung 186 frei wird. Beim Entriegeln läuft der Ansatz 212 an den Schenkelenden des Tragbügels dann wieder gegen die Stirnflächen 194 der in die Ausgangslage zurückgefederten Zungen 192 den Verriegelungsschieber 18 entriegelnd auf.

Das Problem der nachträglichen Überführung des Ansatzes 212 am freien Ende der Tragbügelschenkel in die dafür vorgesehene Aussparung 186 im Verriegelungsschieber läßt sich im Rahmen des allgemeinen Erfindungsgedankens dann auch noch in der in Figur 11 dargestellten Weise lösen. In diesem Fall ist der Lagerbolzen 19 zur Lagerung des Tragbügels 21 am Kastenteilstück 21 unter einem rechten Winkel zum Verriegelungsschieber 18 verlaufenden Langloch 196 gegen die Wirkung einer Feder 197 im Sinne des Pfeiles F verlagerbar gelagert. Kommt der Tragbügel 21 mit seinem Ansatz 212 nacheilend mit dem bereits angehobenen Verriegelungsschieber 18 in Wirkverbindung und läuft der Ansatz 212 mit seiner Stirnfläche dabei dann gegen die wandung 183 des Verriegelungsschiebers 18 auf, wird der Tragbügel 21 beim weiteren Verschwenken gegen das Kastenteilstück 1 gegen die Wirkung der Feder 197 in Richtung des Pfeiles F verlagert, bis der Ansatz 212 in die Aussparung bzw. den Rücksprung 186 im Verriegelungsschieber 18 einzutreten vermag, in die der Ansatz 212 sodann durch die auf den Lagerbolzen 19 einwirkende Feder 197 überführt wird.

## Patentansprüche

1. Mehrteiliger, insbesondere zweiteiliger Kunststoffflaschenkasten mit einer parallel zu einer Außenwand verlaufenden Teilung, wobei die Teilstücke (1, 1') von Hilfswänden (14, 14') begrenzt sind, die formschlüssig wirksame Verriegelungselemente aufweisen, in Gestalt von über die Hilfswände (14, 14') vorspringenden Haken (17) im Bereich der einen Ecke und von in einen Schacht (16) mündenden, dem Hakenquerschnitt entsprechenden Ausnehmungen (162) im Bereich der anderen Ecke, einem im Schacht (16) angeordneten Verriegelungsschieber (18), der in der Verriegelungsstellung die Haken (17) des korrespondierenden Kastenteilstückes (1' bzw. 1) mit entsprechenden Flächenteilen hintergreift, mit an den Schmalseiten (12,13) der Kastenteilstücke (1, 1') gegen die Kastenteilstücke (1, 1') verschwenkbar angelenkten Tragbügeln (21, 21'), die mit den freien Enden ihrer Schenkel (211) über ihre Anlenkung (19) vorspringen, wobei mindestens das freie Ende der Tragbügel (21, 21') auf der den Schacht (16) aufweisenden Seite des Kastenteilstückes (1 bzw. 1') mit einem Ansatz (212) versehen ist, die Wandung des Schachtes (16) eine diesem Ansatz (212) zugekehrte Aussparung (167) aufweist, der Verriegelungsschieber (18) im Bereich dieser Aussparung (167) eine Ausnehmung (186) aufweist und Aussparung (167) und Ausnehmung (186) so gestaltet und angeordnet sind, daß beim Verschwenken des Tragbügels (21, 21') gegen das jeweilige Kastenteilstück (1, 1') der Ansatz (212) in die Ausnehmung (186) im Verriegelungsschieber (18) eingreifen und den Verriegelungsschieber (18) in Verriegelungsstellung anheben kann, dadurch gekennzeichnet, daß der Tragbügel (21, 21') und/oder der Verriegelungsschieber (18) mit einer das Verschwenken des Tragbügels (21, 21') gegen das jeweilige Kastenteilstück (1, 1') auch bei bereits ganz oder teilweise in Verriegelungsstellung angehobenem Verriegelungsschieber (18) ermöglichenden Federraste (211, 191 bzw. 211, 192 bzw. 196, 197) versehen ist bzw. sind.

2. Kunststoffflaschenkasten nach Anspruch 1, dadurch gekennzeichnet, daß Bestandteil der Federraste eine unterhalb der Ausnehmung (186) im Verriegelungsschieber (18) zur Aufnahme des Ansatzes (212) des Tragbügels (21) befindliche Ausnehmung (191) mit einer aus der Tiefe der Ausnehmung (191) gegen die Unterkante (1862) der Ausnehmung (186) auslaufenden Schrägfläche (1911) ist.

3. Kunststoffflaschenkasten nach Anspruch 2, dadurch gekennzeichnet, daß die die Schrägfläche (1911) von einer wegdrückbaren (D) Federzunge gebildet wird, deren Stirnfläche die Unterkante (1862) der Ausnehmung (186) bildet.

4. Kunststoffflaschenkasten nach Anspruch 2, dadurch gekennzeichnet, daß die Ausnehmungen (186) und (191) im Verriegelungsschieber (18) von unter Bildung einer Stufe (1862) ineinander übergehenden elastischen, wegdrückbaren (D) Flächenelementen gebildet werden.

5. Kunststoffflaschenkasten nach einem der Ansprüche 2 bis 4, dadurch gekennzeichnet, daß die Schenkelenden (211) der Tragbügel (z.B.21) federelastisch und damit wegdrückbar (C) ausgebildet sind.

6. Kunststoffflaschenkasten nach Anspruch 1, dadurch gekennzeichnet, daß die Ausnehmung (186) im Verriegelungsschieber (18) zur Aufnahme des Ansatzes (212) am Tragbügel (21) Bestandteil eines sich nach unten fortsetzenden Rücksprunges ist und an den Längskanten des Verriegelungsschiebers (18) vom unteren Ende des Rücksprunges ausgehende wegdrückbare (E) Federzungen (192) vorgesehen sind, deren Stirnflächen (194) die untere Begrenzung der Aussparung (186) bilden.

7. Kunststoffflaschenkasten nach Anspruch 1, dadurch gekennzeichnet, daß der Lagerbolzen (19) für den Tragbügel (21) am Kastenteilstück (1) in einem horizontal verlaufenden Langloch (196) durch eine Feder (197) in Ausgangslage gehalten gelagert ist.

8. Kunststoffflaschenkasten nach einem der Ansprüche 1 bis 7, dadurch gekennzeichnet, daß jeweils beide Schenkel der Tragbügel (21, 21') mit Ansätzen (212) versehen sind, und die Schächte (z-B. 16) sowie die Verriegelungsschieber (z.B. 18) auf der den vom anderen Kastenteilstück (z.B. 1') ausgehenden Verriegelungshaken (z.B. 17) zugekehrten Seite mit den Aussparungen (167) bzw. Ausnehmungen (186) auf der gegenüberliegenden Seite von Schacht (16) und Schieber (18) entsprechenden Aussparungen bzw. Ausnehmungen versehen sind, und jeder Eingriffsbereich Tragbügel (z.B. 21) Verriegelungsschieber (z.B. 18) mit einer Federraste (211, 191 bzw. 211, 192 bzw. 196, 197) versehen ist.

9. Kunststoffflaschenkasten nach Anspruch 8 mit Federrasten (211, 191 bzw. 211,192), dadurch gekennzeichnet, daß die die Ansätze (212) an den Tragbügelschenkeln (211) aufnehmenden Aussparungen (z.B. 186) im Verriegelungsschieber (18) ineinander übergehend einen gemeinsamen Rücksprung bilden.

## Revendications

1. Casier à bouteilles en matière plastique en plusieurs parties, en particulier en deux parties, comportant une séparation parallèle à une paroi extérieure, les parties (1, 1') étant délimitées par des parois auxiliaires (14, 14') qui comportent des éléments de verrouillage agissant par concordance de forme, constitués par des crochets (17) dépassant des parois auxiliaires (14,14') au voisinage de l'une des arêtes et des évidements ou creux (162) débouchant dans un logement (16), correspondant à la section des crochets, au voisinage de l'autre arête, un coulisseau de verrouillage (18) placé dans le logement (16) qui attaque, dans la position de verrouillage, l'arrière des crochets (17) de la partie de casier (1 ou 1') correspondante par des parties de surfaces correspondantes, avec des étriers de support (21, 21') articulés aux petites faces (12,13) des parties de casier (1, 1') de façon à pouvoir pivoter contre les parties de casier (1, 1'), qui dépassent par les extrémités libres de leurs branches (211) de leur articulation (19), au moins l'extrémité libre des étriers de support (21, 21') comportant du côté de la partie de casier (1 ou 1') comportant le logement (16) une saillie (212), la paroi du logement (16) comportant un évidement (167) du côté de cette saillie (212), le coulisseau de verrouillage (18) comportant au voisinage de cet évidement (167) un creux (186) et l'évidement (167) et le creux (186) étant conformés et disposés de façon que, lors du pivotement de l'étrier de support (21, 21') contre la partie de casier (1, 1 respective, la saillie (212) puisse s'engager dans le creux (186) du coulisseau de verrouillage (18) et faire monter le coulisseau de verrouillage (18) en position de verrouillage, caractérisé en ce que l'étrier de support (21, 21') et/ou le coulisseau de verrouillage (18) comporte(nt) un encliquetage élastique (211, 191, respectivement 211, 192, respectivement 196, 197) permettant le pivotement de l'étrier de support (21, 21') contre la partie de casier respective (1, 1'), même lorsque le coulisseau de verrouillage (18) est déjà monté totalement ou partiellement en position de verrouillage.

2. Casier à bouteilles en matière plastique selon la revendication 1, caractérisé en ce que fait partie de l'encliquetage élastique un creux (191) se trouvant audessous du creux (186) du coulisseau de verrouillage (18) devant recevoir la saillie (212) de l'étrier de support (21), comportant une surface oblique (1911) partant du fond du creux (191) pour rejoindre le bord inférieur (1862) du creux (186).

3. Casier à bouteilles selon la revendication 2, caractérisé en ce que la surface oblique (1911) est formée par une languette élastique pouvant être repoussée (D) dont la surface frontale constitue le bord inférieur (1862) du creux (186).

4. Casier à bouteilles selon la revendication 2, caractérisé en ce que les creux (186 et 191) du coulisseau de verrouillage (18) sont formés par des éléments de surface pouvant être repoussés (D), élastiques, se rejoignant en formant un gradin (1862).

5. Casier à bouteilles selon l'une des revendications 2 à 4, caractérisé en ce que les extrémités (211) des branches des étriers de support (par exemple, 21) ont l'élasticité d'un ressort et peuvent, par suite, être repoussées (C).

6. Casier à bouteilles selon la revendication 1, caractérisé en ce que le creux (186) du coulisseau de verrouillage (18) devant recevoir la saillie (212) situé sur l'étrier de support (21) fait partie d'un renfoncement se prolongeant vers le bas et l'on prévoit sur les côtés longitudinaux du coulisseau de verrouillage (18) des languettes élastiques (192) pouvant être repoussées (E) partant de l'extrémité inférieure du renfoncement, dont les surfaces frontales (194) constituent la limite inférieure de l'évidement (186).

7. Casier à bouteilles selon la revendication 1, caratérisé en ce que le tourillon d'appui (19) pour l'étrier de support (21) sur la partie (1) est maintenu en position initiale dans un trou oblong (196) dirigé horizontalement par un ressort (197).

8. Casier à bouteilles selon l'une des revendications 1 à 7, caractérisé en ce que les deux branches de chacun des étriers de support (21, 21') comporte des saillies (212), et les logements (par exemple 16), ainsi que les coulisseaux de verrouillage (par exemple 18) comportent du côté des crochets de verrouillage (par exemple 17) partant de l'autre partie de casier (par exemple l') des évidements ou creux correspondant aux évidements (167) ou creux (168) situés du côté opposé du logement (16) et du coulisseau (18), et chaque zone de contact entre étrier de support (par exemple 21) et coulisseau de verrouillage (par exemple 18) comporte un encliquetage élastique (211, 191, respectivement 211, 192, respectivement 196, 197).

9.Casier à bouteilles selon la revendication 8 comportant des encliquetages élastiques (211, 191, repectivement 211, 192), caractérisé en ce que les évidements (par exemple 186) du coulisseau de verrouillage (18) recevant les saillies (212) situées sur les branches (211) de l'étrier de support forment en se rejoignant un renforcement commun.

## Claims

1. A multi-part, more especially a two-part, plastics material crate for bottles having partition extending parallel to an outer wall, whereby the parts of the crate (1,1 are limited by auxiliary walls (14, 14'), which have locking elements which are positively effective and are in the form of hooks (17) which protrude beyond the auxiliary walls (14, 14') in the region of the one corner and recesses (162) which open out into a shaft (16) and correspond to the hook cross-section in the region of the other corner, a locking slide (18) which is disposed in the shaft (16), the surface parts of which slide, in the locking position, engage behind the hooks (17) of the corresponding crate part (1' or 1), with suspension supports (21, 21') on the narrow sides (12, 13) of the crate parts (1, 1') which are pivotally mounted against the crate parts (1, 1') and which protrude beyond their point of articulation (19) with the free ends of their side pieces (211), whereby at least the free end of the suspension supports (21, 21') on the side of the crate part (1, T) having the shaft (16) has an extension (212), the wall of the shaft (16) has a cutout (167) facing this extension (212), the locking slide (18) has a recess (186) in the region of this cutout (167) and the cutout (167) and recess (186) are formed and arranged in such a way that when the suspension support (21, 21') is pivoted against the respective crate part (1, 1'), the extension (212) can engage in the recess (186) in the locking slide (18) and can lift the locking slide (18) into the locking position, characterised in that the suspension support (21, 21') and/or the locking slide (18) is or are provided with a spring loaded clipping device (211, 191 or 211 192 or 196, 197) which enables the suspension support (21, 21') to pivot against the respective crate part (1, 1') even when the locking slide (18) is already completely or partially raised in the locking position.

2. A plastic crate for bottles according to Claim 1, characterised in that the component part of the spring loaded clipping device is a recess (191) which is located below the recess (186) in the locking slide (18), to accept the extension (212) of the suspension support (21), which recess (191) has an inclined surface (1911) which abuts the lower edge (1862) of the recess (186) from the depths of the recess (191).

3. A plastic crate for bottles according to Claim 2, characterised in that the inclined surface (1911) is formed by a spring loaded tongue, the front face of which forms the bottom edge (1862) of the recess (186).

4. A plastic crate for bottles according to Claim 2, characterised in that the recesses (186) and (191) in the locking slide (18) are formed by resilient, removable (D) surface elements blending into one another forming a step (1862).

5. A plastic crate for bottles according to one of the Claims 2 to 4, characterised in that the end of the side pieces (211) of the suspension support (e.g. 21) are designed to be springy and consequently removable (C).

6. A plastic crate for bottles according to Claim 1, characterised in that the recess (186) in the locking slide (18), to accept the extension (212) on the suspension support (21), is a component part of a rebound which continues downwards and on the longitudinal edges of the locking slide (18) removable (E) spring loaded tongues (192) are provided originating from the bottom end of the rebound, the front faces (194) of which spring loaded tongues (192) form the lower limit of the cutout (186).

7. A plastic crate for bottles according to Claim 1, characterised in that the bearing pin (19) for the suspension support (21) on the crate part (1) is mounted in a horizontally extending oblong hole (196) held in the original position by a spring (197).

8. A plastic crate for bottles according to one of the Claims 1 to 7, characterised in that each of the two side pieces of the suspension supports (21, 21') are provided with extensions (212), and the shafts (e.g. 16) and the locking slide (e.g. 18) on the side facing the locking hook (e.g. 17) originating from the other crate part (e.g. 1'), are provided with cutouts or recesses corresponding with the cutouts (167) or recesses (186) on the opposite side of the shaft (16) and slide (18), and each region of contact of suspension support (e.g. 21) locking slide (e.g. 18) is provided with a spring loaded clipping device (211, 191 or 211, 192 or 196, 197).

9. A plastic crate for bottles according to Claim 8 with spring loaded clipping devices (211, 191 or 211, 192), characterised in that the cutouts (e.g. 186), which accept the extensions (212) on the suspension support side pieces (211) in the locking slide (18), blend into one another and form a common rebound.
